# EUROPÄISCHE PATENTANMELDUNG

(11) **EP 4 787 276 A1**
(43) Veröffentlichungstag der Anmeldung: **05.08.2026**
(21) Anmeldenummer: 25154765.9
(22) Anmeldetag: 29.01.2025
(51) Int. Cl.: G06Q 50/00, G06Q 50/06, G16Y 10/35

(54) **SYSTEM, VERFAHREN UND COMPUTERPROGRAMMPRODUKT ZUR DISAGGREGATION VON NETZLEISTUNGSPROFILEN ZUR IDENTIFIZIERUNG EINES FLEXIBILITÄTSPOTENTIALS FÜR HINTER-DEM-ZÄHLER-ANLAGEN**

(71) Anmelder: Siemens Aktiengesellschaft, 80333 München (DE)
(72) Erfinder: Baumgärtner, Thomas, 91056 Erlangen (DE); Kalysh, Ileskhan, 91058 Erlangen (DE); Metzger, Michael, 85570 Markt Schwaben (DE); Sahlender, Sebastian, 85435 Erding (DE); Schreck, Sebastian, 90429 Nürnberg (DE); Schütz, Thomas, 90765 Fürth (DE); Thiem, Sebastian, 91413 Neustadt an der Aisch (DE)
(74) Vertreter: Siemens Patent Attorneys

(57) **Zusammenfassung**

Die vorliegende Erfindung stellt ein computerimplementiertes Verfahren zur Disaggregation von Netzleistungsprofilen zur Identifizierung eines Flexibilitätspotentials für Hinter-dem-Zähler-Anlagen (DERs) bereit. Das Verfahren umfasst: Bereitstellen zeitabhängiger Netzzählerdaten (S1), insbesondere mit einer zeitlichen Auflösung von mindestens 15 Mi-nuten; Bereitstellen zeitabhängiger Wetterdaten, die Globalstrahlungsdaten umfassen (S2), insbesondere mit einer zeitlichen Auflösung von mindestens 15 Minuten; Bereitstellen von mindestens einem Photovoltaik-Nennleistung (S3); Disaggregieren der Netzzähler-daten unter Verwendung von maschinellen Lernalgorithmen zur Identifizierung der DERs (S4); und Bestimmen des Flexibilitätspotentials für die identifizierten Hinter-dem-Zähler-DERs (S5).

Weiterhin betrifft die Erfindung ein entsprechendes System und ein entsprechendes Computerprogrammprodukt.

## Beschreibung

Die vorliegende Erfindung betrifft ein computerimplementiertes Verfahren zur Disaggregation von Netzleistungsprofilen zur Identifizierung eines Flexibilitätspotential für Hinter-dem-Zähler-Anlagen gemäß Anspruch 1, ein System zur Disaggregation von Netzleistungsprofilen zur Identifizierung eines Flexibilitätspotentials für Hinter-dem-Zähler-Anlagen gemäß Anspruch 8 und ein Computerprogrammprodukt gemäß Anspruch 15.

Das elektrische Stromnetz ist ein komplexes Netzwerk, das dazu dient, Elektrizität von Stromerzeugungsquellen zu Endverbrauchern zu liefern. Traditionell war der Stromfluss in Verteilnetzen unidirektional, wobei hauptsächlich elektrische Energie von zentralisierten Kraftwerken durch Übertragungs- und Verteilnetze zu privaten und gewerblichen Kunden übertragen wurde. Die zunehmende Verbreitung von dezentralen Energieressourcen (DERs), wie beispielsweise Photovoltaik-Systeme, Batteriespeicher und Ladestationen für Elektrofahrzeuge (EV) hat jedoch viele Verbraucher zu "Prosumern" gemacht, das heißt zu Einheiten, die sowohl Strom verbrauchen als auch produzieren können.

Die genannte Verlagerung hin zu dezentraler Energieerzeugung und -speicherung bringt neue Herausforderungen für Netzbetreiber mit sich, insbesondere auf der Verteilnetzebene. Verteilnetzbetreiber (DSOs) stehen vor der Aufgabe, bidirektionale Stromflüsse zu managen, erhöhte Variabilität in Angebot und Nachfrage zu bewältigen und potenzielle Verletzungen von Spannungs- und Transformatorgrenzen zu verhindern. Der intermittierende Charakter erneuerbarer Energiequellen, wie beispielsweise Solar und Wind, gekoppelt mit den unvorhersehbaren Lademustern von EVs, hat einen Bedarf an größerer Flexibilität sowohl bei der Energieerzeugung als auch beim Verbrauch geschaffen, um die Netzstabilität und - zuverlässigkeit aufrechtzuerhalten.

Eine bedeutende Herausforderung bei der Verwaltung dieser sich entwickelnden Netzlandschaft ist die begrenzte Sichtbarkeit von sogenannten Hinter-dem-Zähler-Anlagen (englisch: behind-the-meter-assets). Viele DERs, insbesondere in Wohngebäuden, sind auf der Kundenseite des Stromzählers installiert, das heißt in diesem Sinne hinter dem Zähler. Während die gesamte Nettolast oder -erzeugung gemessen wird, werden die individuellen Beiträge verschiedener Hinter-dem-Zähler-Anlagen, wie beispielsweise PV-Systeme, Batteriespeicher oder EV-Ladestationen, oft nicht separat gemessen oder sind für den Netzbetreiber nicht sichtbar. Dieser Mangel an granularen Daten erschwert es Netzbetreibern, Stromflüsse genau vorherzusagen und zu managen, was potenziell zu ineffizienten Netzbetrieben und einem erhöhten Risiko bei der Systeminstabilität führen kann.

Darüber hinaus werden die traditionellen Methoden der Lastprognose und des Netzmanagements, die sich auf standardisierte Lastprofile stützen, angesichts zunehmend diverser und dynamischer Prosumer-Verhaltensweisen weniger effektiv.

Der vorliegenden Erfindung liegt die Aufgabe zugrunde, ein Verfahren das Flexibilitätspotential von Hinter-dem-Zähler-Energieressourcen (DERs) zu ermitteln, um ein effektiveres Netzmanagement des Stromnetzes zu ermöglichen.

Die Aufgabe wird durch ein Verfahren mit den Merkmalen des unabhängigen Patentanspruches 1, durch ein System mit den Merkmalen des unabhängigen Patentanspruches 8, sowie durch ein Computerprogrammprodukt mit den Merkmalen des unabhängigen Patentanspruches 15 gelöst. In den abhängigen Patentansprüchen sind vorteilhafte Ausgestaltungen und Weiterbildungen der Erfindung angegeben.

Das erfindungsgemäße Verfahren betrifft ein computerimplementiertes Verfahren zur Disaggregation von Netzleistungsprofilen zur Identifizierung eines Flexibilitätspotentials für Hinter-dem-Zähler-Anlagen und ist wenigstens durch die folgenden Schritte gekennzeichnet:
- Bereitstellen von zeitabhängigen Netzzählerdaten, insbesondere mit einer zeitlichen Auflösung von wenigstens 15 Minuten;
- Bereitstellen von zeitabhängigen Wetterdaten, die Globalstrahlungsdaten umfassen, insbesondere mit einer zeitlichen Auflösung von wenigstens 15 Minuten;
- Bereitstellen wenigstens einer Photovoltaik-Nennleistung;
- Disaggregieren der Netzzählerdaten unter Verwendung von maschinellen Lernalgorithmen (KI) zur Identifizierung der DERs; und
- Bestimmen des Flexibilitätspotentials für die identifizierten Hinter-dem-Zähler-DERs.

Der Begriff der Netzleistungsprofile bezieht sich auf die aggregierten elektrischen Stromverbrauchs- und/oder Stromerzeugungsdaten, die an einem einzelnen Anschlusspunkt, typischerweise dem Versorgungszähler, für einen bestimmten Standort über die Zeit gemessen werden. Diese Daten repräsentieren die kombinierte Wirkung aller elektrischen Lasten und Erzeugungsquellen hinter dem Zähler, typischerweise ohne Unterscheidung einzelner Komponenten beziehungsweise Anlagen. Die Netzleistungsprofile können ebenfalls als Lastprofile bezeichnet werden.

Hinter-dem-Zähler-Anlagen oder DERs (Dezentrale Energieressourcen) sind Energieerzeugungs- und/oder Energiespeichertechnologien, die auf Kundenseite des Versorgungzählers installiert sind. Der Begriff der DERs kann unter anderem Photovoltaiksysteme, Batteriespeichersysteme, Ladestationen für Elektrofahrzeuge und/oder weitere Anlagen, insbesondere intelligente Geräte, umfassen. Diese Anlagen können Strom verbrauchen und/oder produzieren, sodass diese das gesamte Netzleistungsprofil eines Standorts beeinflussen.

Flexibilitätspotential im Kontext von Stromsystemen kann sich auf die Fähigkeit elektrischer Lasten und/oder Erzeugungsquellen beziehen, ihren Stromverbrauch und/oder ihre Stromproduktion als Reaktion auf externe Signale und/oder Anreize zu ändern. Dies kann eine Änderung, eine Erhöhung und/oder Verringerung einer Leistungsabgabe, eine Verschiebung des Energieverbrauchs auf andere Zeiten und/oder eine Bereitstellung anderer Netzdienstleistungen umfassen.

Disaggregieren beziehungsweise Disaggregation bedeutet das kombinierte beziehungsweise gemeinsame Netzleistungsprofil der Anlagen in die Beiträge der einzelnen Anlagen zu zerlegen. Hierbei werden die individuellen Beiträge verschiedener Hinter-dem-Zähler-Anlagen und/oder - Lasten identifiziert und bezüglich ihres Stromverbrauchs und/oder Stromproduktion quantifiziert.

Maschinelle Lernalgorithmen sind insbesondere Berechnungsmethoden, die statistische Methoden verwenden, um Computersystemen zu ermöglichen, aus Daten zu "lernen" und ihre Leistung bei einer bestimmten Aufgabe zu verbessern, ohne explizit programmiert zu werden (KI). Im Kontext der Disaggregation von Leistungsprofilen können diese Algorithmen Muster, Eigenschaften und/oder Einflüsse verschiedener energieverbrauchender und/oder energieerzeugender Anlagen innerhalb der aggregierten Daten identifizieren.

Zeitliche Auflösung bezieht sich auf die Häufigkeit, mit der Datenpunkte über die Zeit aufgezeichnet und/oder gemessen werden. Eine zeitliche Auflösung von wenigstens 15 Minuten bedeutet, dass Leistungs- und/oder Wetterdaten in Intervallen von höchstens 15 Minuten gemessen werden, was eine detaillierte Zeitreihe für die Analyse liefert.

Globalstrahlungsdaten beziehen sich auf Messungen der pro Flächeneinheit von der Sonne empfangenen Leistung. Diese Daten sind vorteilhaft für die Abschätzung der Leistung von Photovoltaiksystemen. Die werden Globalstrahlungsdaten werden typischerweise in Watt pro Quadratmeter (W/m²) angegeben.

Photovoltaik-Nennleistungsdaten beziehen sich auf die Nennleistung eines Photovoltaiksystems unter Standardtestbedingungen. Sie repräsentieren die maximale Leistung, die das System unter idealen Bedingungen erzeugen soll, und wird typischerweise in Kilowatt-Peak (kWp) ausgedrückt.

Transfer Learning ist eine Methode des maschinellen Lernens, bei der Wissen, das beim Training eines Modells für eine Aufgabe gewonnen wurde, auf eine andere, aber verwandte Aufgabe angewendet wird. Im Kontext dieser Erfindung kann dies eine Verwendung von Erkenntnissen aus bereits klassifizierten DER-Anlagen zur Verbesserung der Klassifizierung und Parameterschätzung neuer, nicht klassifizierter Standorte umfassen.

Das erfindungsgemäße Verfahren weist mehrere Vorteile gegenüber bekannten Lösungen zur Identifizierung von Flexibilitätspotentialen in Hinter-dem-Zähler-Anlagen auf. Durch die Kombination von hochauflösenden Netzzählerdaten, detaillierten Wetterinformationen und Photovoltaik-Nennleistungsdaten bietet das Verfahren einen umfassenden Ansatz zur Disaggregation von Netzleistungsprofilen. Diese ganzheitliche Datenintegration ermöglicht eine genauere Identifizierung von dezentralen Energieressourcen (DERs) und ihrer individuellen Beiträge zum Gesamtleistungsprofil (Netzleiostungsprofil). Dadurch wird die Steuerung/Regelung von Stromnetzen, die durch die Netzbetreiber erfolgt, verbessert.

Die Verwendung von maschinellen Lernalgorithmen, insbesondere von neuronalen Netzen (KI), für die Disaggregation stellt eine wesentliche Verbesserung gegenüber bekannten regelbasierten oder statistischen Methoden dar. Diese Algorithmen können subtile Muster und/oder Korrelationen innerhalb der Daten erkennen, die von konventionellen Ansätzen möglicherweise übersehen werden. Diese verbesserte Analysefähigkeit ermöglicht eine verbesserte und breitere Identifizierung von DERs, einschließlich solcher, die möglicherweise nicht offiziell beim Verteilnetzbetreiber registriert sind. Infolgedessen liefert die Erfindung ein vollständigeres und genaueres Bild des verfügbaren Flexibilitätspotentials innerhalb eines bestimmten Gebiets und ermöglicht ein effektiveres Netzmanagement und eine Optimierung des Betriebs der DERs.

Ein wesentlicher Vorteil der Erfindung liegt in ihrer Fähigkeit, das Flexibilitätspotential für identifizierte Hinter-dem-Zähler-DERs zu bestimmen. Dies adressiert einen kritischen Bedarf in modernen Stromsystemen, wo die zunehmende Durchdringung mit variablen erneuerbaren Energiequellen und neuen Stromverbrauchern, wie beispielsweise Elektrofahrzeugen und Wärmepumpen, einen Bedarf an größerer Systemflexibilität geschaffen hat. Durch die Quantifizierung des Potentials jeder identifizierten DER, ihren Stromverbrauch und/oder ihre Stromerzeugung anzupassen, ermöglicht es die Methode den Netzbetreibern, vorteilhafte Steuerungsentscheidungen und/oder Regelungsentscheidungen über Lastausgleich, Engpassmanagement und allgemein die Systemstabilität zu treffen. Dies ist besonders wertvoll, um unerwartete Verletzungen von Spannungs- und Transformatorgrenzen zu verhindern, die auftreten können, wenn Prosumer sich auf eine Weise verhalten, die von Standardlastprofilen abweicht.

Weiterhin geht das Verfahren der Erfindung zur Flexibilitätsidentifikation über eine einfache Kapazitätsschätzung hinaus. Durch die Analyse historischer Datenmuster und deren Korrelation mit Wetterinformationen kann die Methode Einblicke in den Zeitpunkt und die Zuverlässigkeit der verfügbaren Flexibilität liefern. Diese zeitliche Dimension der Flexibilitätsbewertung ist entscheidend für ein effektives Netzmanagement, da sie es den Betreibern ermöglicht, zu antizipieren, wann und wo Flexibilitätsressourcen verfügbar sein werden. Eine solche Vorhersagefähigkeit ist besonders wertvoll für den Umgang mit der intermittierenden Natur erneuerbarer Energiequellen und den variablen Lademustern von Elektrofahrzeugen und ermöglicht einen proaktiveren und effizienteren Netzbetrieb.

Darüber hinaus bietet die Fähigkeit der Methode, verschiedene Arten von Hinter-dem-Zähler-Anlagen, beispielsweise PV-Systeme, Batteriespeicher und Ladestationen für Elektrofahrzeuge, zu disaggregieren, eine Granularität, die bisher schwer zu erreichen war. Diese detaillierte Aufschlüsselung des Energieverbrauchs und der Energieproduktion hinter dem Zähler ermöglicht gezielte Flexibilitätsprogramme und präzisere Strategien zur Nachfragesteuerung. Netzbetreiber können nun ihre Ansätze auf spezifische Arten von DERs zuschneiden, wodurch die Effektivität ihrer Flexibilitätsnutzung maximiert und möglicherweise der Bedarf an kostspieligen Netzausbauten reduziert wird.

Zusammenfassend ist die Erfindung eine bedeutende Weiterbildung auf dem Gebiet des Netzmanagements und der DER-Integration. Durch die Bereitstellung eines datengesteuerten, auf maschinellem Lernen basierenden Ansatzes zur Disaggregation von Netzleistungsprofilen und zur Identifizierung von Flexibilitätspotentialen stattet sie Netzbetreiber mit den erforderlichen technischen Werkzeugen aus, um die Komplexität moderner, dezentraler Energiesysteme zu bewältigen. Diese verbesserte Fähigkeit verbessert nicht nur die Netzstabilität und Netzeffizienz, sondern ermöglicht auch den Weg für eine stärkere Integration erneuerbarer Energiequellen und innovativer Energietechnologien und trägt damit zum übergeordneten Ziel einer nachhaltigeren und widerstandsfähigeren Strominfrastruktur bei.

Das erfindungsgemäße System zur Disaggregation von Netzleistungsprofilen zur Identifizierung eines Flexibilitätspotentials für Hinter-dem-Zähler-Anlagen, insbesondere von de-zentralen Energieressourcen (DERs), ist gekennzeichnet durch:
- ein Modul, das ausgebildet ist, zeitabhängige Netzzählerdaten, insbesondere mit einer zeitlichen Auflösung von wenigstens 15 Minuten, zeitabhängige Wetterdaten, die Globalstrahlungsdaten umfassen, insbesondere mit einer zeitlichen Auflösung von mindestens 15 Minuten, und Photovoltaik-Nennleistungsdaten von einer DER zu empfangen;
- eine Recheneinheit, die ausgebildet ist:
- die Netzzählerdaten unter Verwendung von maschinellen Lernalgorithmen zu disaggregieren, um die DERs zu identifizieren;
- das Flexibilitätspotential für die identifizierten Hinter-dem-Zähler-DERs zu bestimmen; und
- das bestimmte Flexibilitätspotential, insbesondere für eine Steuerung und/oder Regelung eines Stromnetzes, bereitzustellen

Es ergeben sich zum erfindungsgemäßen Verfahren gleichartige, gleichwertige und gleichwirkende Vorteile.

Das erfindungsgemäße Computerprogrammprodukt umfasst Befehle, die bei der Ausführung des Programms durch eine Recheneinheit, insbesondere einen Computer, diesen veranlassen, ein Verfahren zur Disaggregation von Netzleistungsprofilen zur Identifizierung eines Flexibilitätspotentials für Hinter-dem-Zähler-Anlagen und/oder Schritte des genannten Verfahrens auszuführen.

Es ergeben sich zum erfindungsgemäßen Verfahren gleichartige, gleichwertige und gleichwirkende Vorteile.

In einer bevorzugten Ausführungsform der Erfindung umfassen die Hinter-dem-Zähler-Anlagen wenigstens ein PV-Systemen, ein Batteriespeichersystemen und/oder Ladestationen für Elektrofahrzeuge (EV).

Diese Ausführungsform bietet einen umfassenden Ansatz zur Identifizierung und Analyse der häufigsten und einflussreichsten Hinter-dem-Zähler-Energieressourcen. Durch die Fokussierung auf PV-Systeme, Batteriespeichersysteme und/oder EV-Ladestationen erfasst die Methode vorteilhafterweise einen wesentlichen Teil des in modernen Wohn- und Gewerbeumgebungen verfügbaren Flexibilitätspotentials.

PV-Systeme bieten den Vorteil der sauberen, erneuerbaren Energieerzeugung, aber ihre Leistung ist aufgrund der Wetterbedingungen von Natur aus variabel. Die Einbeziehung von PV-Systemen in die Analyse ermöglicht eine bessere Vorhersage potenzieller Energieüberschüsse, insbesondere während der Spitzensonnenzeiten, und ermöglicht durch die Nutzung dieses Flexibilitätspotentials einen effektiveren Netzbetrieb.

Batteriespeichersysteme bieten einen entscheidenden Puffer im Energieökosystem und ermöglichen insbesondere eine zeitliche Verschiebung der Energie und Spitzenlastglättung. Ihre Einbeziehung in die Analyse ermöglicht eine genauere Ermittlung beziehungsweise Bestimmung des Flexibilitätspotentials, da diese Systeme sowohl überschüssige Energie in Zeiten geringer Nachfrage aufnehmen als auch zusätzliche Leistung in Zeiten hoher Nachfrage bereitstellen können.

EV-Ladestationen stellen eine wachsende und bedeutende Last für das Netz beziehungsweise Stromnetz/Verteilnetz dar. Ihre Einbeziehung ist besonders vorteilhaft, da sie sowohl als erheblicher Stromverbraucher als auch, insbesondere mit Vehicle-to-Grid-Technologie, als potenzielle Quelle gespeicherter Energie agieren. Das Verständnis ihrer Nutzungsmuster und ihres Flexibilitätspotentials ist entscheidend für die zukünftige Netzstabilität.

Alternative oder ergänzende Ausführungsformen könnten weitere Arten von Hinter-dem-Zähler-Anlagen, wie beispielsweise intelligente Geräte, Wärmepumpen und/oder Mikro-KWK-Systeme (Kraft-Wärme-Kopplung) umfassen. Die Methode könnte erweitert werden, um diese zusätzlichen DERs einzubeziehen, wenn sie in der Energielandschaft prävalenter werden.

In einer bevorzugten Ausführungsform der Erfindung umfasst die Bestimmung des Flexibilitätspotentials:
- eine Bestimmung einer maximalen Drosselung der PV-Erzeugung während eines bestimmten Zeitraums;
- eine Bestimmung einer maximalen Lade- und/oder Entladekapazität von Batteriespeichersystemen; und/oder
- eine Bestimmung einer Flexibilität des Ladens von Elektrofahrzeugen basierend auf historischen Ladestatistiken.

Diese Ausführungsform bietet einen umfassenden Ansatz zur Quantifizierung des Flexibilitätspotentials verschiedener Arten von Hinter-dem-Zähler-DERs. Durch die Bestimmung der maximalen Drosselung der PV-Erzeugung ermöglicht die Methode den Netzbetreibern, die Obergrenze der kontrollierbaren Solarleistungsreduzierung während Perioden der Überversorgung und/oder Netzüberlastung zu analysieren. Diese Information ist entscheidend für die Aufrechterhaltung der Netzstabilität und die Verhinderung von Spannungsverletzungen, insbesondere in Gebieten mit einer hohen PV-Durchdringung.

Die Bestimmung der maximalen Lade- und/oder Entladekapazität von

Batteriespeichersystemen bietet Einblicke in die verfügbaren Energiepufferkapazitäten innerhalb des Netzes. Dieses Wissen ermöglicht eine effektivere Nutzung gespeicherter Energie für Lastausgleich, Spitzenlastglättung und/oder die Bereitstellung von Hilfsdiensten für das Netz.

Die Ermittlung der Flexibilität des EV-Ladens basierend auf historischen Statistiken bietet eine realistische Sicht darauf, wie EV-Lasten verschoben und/oder angepasst werden können. Dieser Ansatz berücksichtigt das tatsächliche Nutzerverhalten und führt zu genaueren und zuverlässigeren Flexibilitätsschätzungen im Vergleich zu Methoden, die ausschließlich auf theoretischen Ladekapazitäten basieren.

Alternative oder ergänzende Ausführungsformen können eine Echtzeit-Ermittlung des Flexibilitätspotentials basierend auf aktuellen Bedingungen und Prognosen beinhalten, anstatt sich ausschließlich auf historische Daten zu verlassen. Zusätzlich könnte die Methode erweitert werden, um eine prädiktive Modellierung des zukünftigen Flexibilitätspotentials basierend auf Trends in der DER-Adoption und Nutzungsmustern zu umfassen.

In einer bevorzugten Ausführungsform der Erfindung umfasst die Disaggregation der Netzzählerdaten die Identifizierung eines Anteils der Heizungs-, Lüftungs- und/oder Klimaanlagen (HVAC-Last).

Dadurch wird die Granularität der Disaggregation verbessert, indem sie speziell den HVAC-Lastanteil innerhalb des Gesamtenergieverbrauchsprofils (Netzleistungsprofil) identifiziert. HVAC-Systeme stellen oft einen erheblichen Anteil des Gebäudeenergieverbrauchs dar und bieten ein großes Potential für Demand Response und Energieeffizienzverbesserungen.

Durch die Isolierung des HVAC-Lastanteils liefert die Methode zudem wertvolle Informationen über temperaturabhängige Energieverbrauchsmuster. Diese Informationen können verwendet werden, um gezieltere und effektivere Strategien für Lastverschiebung und Spitzenlastreduktion zu entwickeln und/oder anzuwenden, insbesondere während extremer Wetterereignisse, wenn die HVAC-Nutzung tendenziell ansteigt.

Darüber hinaus ermöglicht das Verständnis des HVAC-Lastanteils eine verbesserte Vorhersage des Energiebedarfs basierend auf Wettervorhersagen, wodurch Netzbetreiber Schwankungen im Energieverbrauch genauer erkennen und sich damit verbessert darauf vorbereiten können.

Alternative oder ergänzende Implementierungen könnten die Disaggregation anderer wichtiger Lastkategorien wie Beleuchtung, Kühlung oder industrielle Prozesse umfassen, abhängig von der spezifischen Anwendung und den verfügbaren Daten. Die Methode könnte auch erweitert werden, um Daten von intelligenten Thermostaten für eine präzisere HVAC-Lastidentifikation und -steuerung einzubeziehen.

In einer weiteren bevorzugten Ausführungsform der Erfindung umfasst die Berechnung des Flexibilitätspotentials:
- eine Berechnung einer Untergrenze für die Flexibilität der Heizung basierend auf dem identifizierten HVAC-Lastanteil und einer typischen thermischen Trägheit für ein Gebäude bei einer Außentemperatur an seinem Standort.

Diese Ausführungsform liefert eine konservative Schätzung des Flexibilitätspotentials von Heizungssystemen, was besonders wertvoll für Netzbetreiber ist. Durch die Berechnung einer Untergrenze stellt die Methode sicher, dass die geschätzte Flexibilität zuverlässig verfügbar ist, wodurch das Risiko einer Überschätzung der Systemreaktionsfähigkeit reduziert wird.

Die Berücksichtigung der typischen thermischen Trägheit eines Gebäudes in Verbindung mit Außentemperaturdaten ermöglicht eine genauere Ermittlung/Berechnung, wie viel und wie lange Heizlasten angepasst werden können, ohne den Komfort der Bewohner erheblich zu beeinträchtigen. Hierbei wird die Fähigkeit des Gebäudes, Wärme zu speichern, berücksichtigt. Weiterhin ermöglicht die Ausgestaltung eine realistischere Sicht auf das Potential für Lastverschiebung und/oder auf Demand-Response-Ereignissen.

Die Verwendung standortspezifischer Außentemperaturdaten verfeinert die Flexibilitätsberechnung weiter, indem regionale Klimavariationen und deren Auswirkungen auf den Heizungsbedarf und das Flexibilitätspotential berücksichtigt werden.

Alternative oder ergänzende Implementierungen könnten komplexere thermische Gebäudemodelle einschließen, die Faktoren wie Dämmqualität, Gebäudeausrichtung und/oder Belegungsmuster berücksichtigen. Zusätzlich könnte die Methode erweitert werden, um Obergrenzen des Flexibilitätspotentials zu berechnen und/oder eine Bandbreite von Flexibilitätsschätzungen basierend auf verschiedenen Komfortschwellen bereitzustellen.

In einer bevorzugten Ausführungsform der Erfindung umfasst das Verfahren:
- eine Verwendung von Transfer Learning zur Schätzung flexibler Anlagen und Parameter von zu klassifizierenden Standorten basierend auf bereits klassifizierten Hinter-dem-Zähler-DER-Anlagen und deren jeweiligen Flexibilitätsparametern.

Diese Ausführungsform nutzt die Vorteile des Transfer Learnings, um die Effizienz und Genauigkeit der Klassifizierung neuer Standorte und der Schätzung ihres Flexibilitätspotentials zu verbessern. Durch die Nutzung von Wissen, das aus zuvor klassifizierten DER-Anlagen gewonnen wurde, kann die Methode die Eigenschaften neuer, nicht klassifizierter Standorte schneller und genauer bewerten.

Transfer Learning ermöglicht hierbei eine verbesserte Generalisierung der Disaggregationsmodelle und der Flexibilitätsschätzungsmodelle, insbesondere wenn nur begrenzte Daten für neue Standorte verfügbar sind. Dieser Ansatz kann die Zeit und die Datenmenge, die für eine genaue Klassifizierung und Schätzung der Flexibilität neuen DER-Anlagen erforderlich sind, erheblich reduzieren und ermöglicht eine schnellere Skalierung der Methode über verschiedene Regionen oder Installationstypen hinweg.

Darüber hinaus kann Transfer Learning dabei helfen, regionale oder standortspezifische Variationen in der DER-Leistung und dem Flexibilitätspotential zu identifizieren. Dies führt zu genaueren Schätzungen.

Alternative oder ergänzende Implementierungen könnten Federated Learning-Techniken umfassen, um die Modellleistung zu verbessern und gleichzeitig die Datensicherheit sicherzustellen. Weiterhin könnten Ensemble-Methoden verwendet werden, die Transfer Learning mit anderen maschinellen Lernansätzen für noch robustere Schätzungen kombinieren.

In einer bevorzugten Ausführungsform der Erfindung umfassen die maschinellen Lernalgorithmen anpassbare regelbasierte Algorithmen und trainierbare maschinelle Lernalgorithmen.

Diese Ausführungsform kombiniert die Vorteile von regelbasierten und trainierbaren maschinellen Lernalgorithmen und ermöglicht einen flexiblen und leistungsfähigen Ansatz zur Disaggregation von Netzzählerdaten und zur Schätzung/Ermittlung des Flexibilitätspotentials.

Anpassbare regelbasierte Algorithmen ermöglichen die Berücksichtigung von Domänenexpertise und bekannten physikalischen/technischen Einschränkungen bei der Disaggregation. Diese Regeln können auf spezifische Arten von DERs oder regionale Eigenschaften zugschnitten werden, um sicherzustellen, dass die Ergebnisse mit etablierten technischen Prinzipien und regulatorischen Anforderungen übereinstimmen.

Trainierbare maschinelle Lernalgorithmen können andererseits komplexe Muster und Beziehungen innerhalb der Daten aufdecken, die möglicherweise nicht sofort erkennbar oder leicht in Regeln zu kodifizieren sind. Diese Algorithmen können sich an veränderte Bedingungen anpassen und ihre Leistung im Laufe der Zeit verbessern, wenn mehr Daten verfügbar werden.

Die Kombination dieser beiden Ansätze ermöglicht ein robusteres und anpassungsfähigeres System, das eine breite Palette von Szenarien und DER-Typen bewältigen kann. Die regelbasierten Komponenten bieten eine solide Grundlage und Interpretierbarkeit, während die trainierbaren Komponenten die Flexibilität bieten, nuancierte Verhaltensweisen zu erfassen und sich mit sich verändernden Energielandschaften weiterzuentwickeln.

Alternative oder ergänzende Implementierungen könnten den Einsatz von erklärbaren Kl-Techniken beibehalten, um transparentere Einblicke in die Entscheidungsprozesse der maschinellen Lernalgorithmen zu ermöglichen. Darüber hinaus könnte das System so konzipiert werden, dass es das Gleichgewicht zwischen regelbasierten und trainierbaren Komponenten automatisch anpasst, basierend auf der Qualität und Quantität der verfügbaren Daten für jeden Standort und/oder jede Region.

Weitere Vorteile, Merkmale und/oder Details der Erfindung sind in der nachfolgend beschriebenen Ausführungsformen und in der Figur zu finden. Schematisch zeigt die Figur ein Flussdiagramm eines Verfahrens zur Disaggregation von Netzleistungsprofilen zur Identifizierung eines Flexibilitätspotentials für Hinter-dem-Zähler-Anlagen.

Gleichartige, gleichwertige oder gleichwirkende Elemente können in einer der Figuren oder in den Figuren mit denselben Bezugszeichen versehen sein.

Das Verfahren umfasst mehrere Schritte S1 bis S5, die nacheinander und/oder parallel ausgeführt werden können, wobei jeder zur Identifizierung und Quantifizierung des Flexibilitätspotentials von dezentralen Energieressourcen (DERs) beiträgt.

Der erste Schritt S1 umfasst die Bereitstellung zeitabhängiger Netzzählerdaten. Diese Daten haben bevorzugt eine zeitliche Auflösung von wenigstens 15 Minuten und bieten einen detaillierten Überblick über die Energieverbrauchsmuster und/oder Energieproduktionsmuster an einem bestimmten Standort. Die hohe zeitliche Auflösung ist vorteilhaft, um das dynamische Verhalten verschiedener Hinter-dem-Zähler-Anlagen, wie beispielsweise von Photovoltaiksystemen, von Batteriespeichern und/oder Ladestationen für Elektrofahrzeuge, zu erfassen. Hierbei könnten noch höhere Auflösungen verwendet werden, beispielsweise 5-Minuten- oder 1-Minuten-Intervalle, um noch schnellere Änderungen in Energiemustern zu erfassen. Dies ist insbesondere für schnell reagierende Anlagen, wie beispielsweise Batteriespeicher, von Vorteil.

Gemäß dem zweiten Schritt S2 werden zeitabhängige Wetterdaten, die Globalstrahlungsdaten umfassen, bereitgestellt. Diese Wetterdaten haben ebenfalls typischerweise eine zeitliche Auflösung von mindestens 15 Minuten, entsprechend der Auflösung der Netzzählerdaten. Die Berücksichtigung von Globalstrahlungsdaten ist besonders vorteilhaft für die Schätzung der Leistung von Photovoltaiksystemen. Andere Wetterparameter, wie beispielsweise Temperatur, Windgeschwindigkeit und/oder Bewölkung, könnten ebenfalls mitberücksichtigt werden, um die Genauigkeit der Disaggregation zu verbessern, insbesondere bei der Berücksichtigung der Auswirkungen des Wetters auf HVAC-Systeme und Windturbinen.

Gemäß dem dritten Schritt S3 wird mindestens eine Photovoltaik-Nennleistung bereitgestellt wird. Diese Daten beziehen sich auf die installierte Kapazität von Photovoltaiksystemen und sind vorteilhaft für die genaue Schätzung der PV-Erzeugung. Dieser Schritt könnte erweitert werden, um Nennleistungsdaten für andere Arten von DERs einzubeziehen, wie beispielsweise eine Kapazität von Batteriespeichersystemen und/oder eine Laderaten von EV-Ladestationen.

Diese zusätzlichen Informationen würden die Genauigkeit der Disaggregation weiter verbessern und einen umfassenderen Überblick über das verfügbare Flexibilitätspotential bieten.

Gemäß dem vierten Schritt S4 werden die Netzzählerdaten unter Verwendung von maschinellen Lernalgorithmen disaggregiert, um die dezentralen Energieressourcen (DERs) zu identifizieren. Dieser Schritt beinhaltet die Analyse der bereitgestellten Daten, um zwischen verschiedenen Arten von Hinter-dem-Zähler-Anlagen zu unterscheiden. Die maschinellen Lernalgorithmen könnten eine Kombination aus überwachten und unüberwachten Lerntechniken umfassen, wie Clustering-Algorithmen zur Identifizierung ähnlicher Lastmuster und Klassifizierungsalgorithmen zur Kategorisierung verschiedener Arten von DERs. Deep-Learning-Ansätze, wie beispielsweise rekurrente neuronale Netze und/oder Transformer-Modelle könnten verwendet werden, um komplexe zeitliche Abhängigkeiten in den Daten zu erfassen.

Gemäß dem fünften Schritt S5 wird das Flexibilitätspotential für die identifizierten Hinter-dem-Zähler-DERs bestimmt beziehungsweise ermittelt. Dieser Schritt umfasst die Berechnung des Potentials zur Anpassung des Stromverbrauchs und/oder der Stromerzeugung basierend auf den disaggregierten Daten. Für PV-Systeme könnte dies die Schätzung der maximal möglichen Drosselung während der Spitzenerzeugungszeiten umfassen. Für Batteriespeichersysteme könnte es die Berechnung der verfügbaren Kapazität sowohl für das Laden als auch für das Entladen umfassen. Für das EV-Laden könnte das Flexibilitätspotential basierend auf historischen Lademustern und der typischen Dauer von Ladevorgängen bestimmt werden.

Das Flussdiagramm veranschaulicht einen Prozess, bei dem jeder Schritt auf den Daten und Analysen der vorherigen Schritte aufbaut. Es könnten jedoch Rückkopplungsschleifen und iterative Verfeinerungen verwendet werden. Zum Beispiel könnten die Ergebnisse der Disaggregation in Schritt S4 verwendet werden, um die Genauigkeit der PV-Nennleistungsdaten in Schritt S3 zu verbessern und/oder die Interpretation der Wetterdaten in Schritt S2 zu verfeinern.

Weiterhin könnte die Methode um zusätzliche Schritte zur Validierung und Unsicherheitsquantifizierung erweitert werden. Dies könnte den Vergleich der disaggregierten Profile mit tatsächlichen Messungen von untergeordneten DERs, sofern verfügbar, und/oder die Verwendung statistischer Techniken zur Schätzung der Konfidenzintervalle der Flexibilitätspotentialberechnungen umfassen.

Das in der Figur dargestellte Verfahren ermöglicht einen robusten Rahmen für die Extraktion wertvoller Informationen aus aggregierten Nettolastprofilen/Netzleistungsprofilen und ermöglicht es Netzbetreibern, fundiertere Entscheidungen über Netzmanagement (Steuerung/Regelung) und Flexibilitätsnutzung zu treffen. Durch die Nutzung fortschrittlicher Datenanalysetechniken und die Einbeziehung verschiedener Datenquellen adressiert diese Methode den wachsenden Bedarf an verbesserter Sichtbarkeit und Kontrolle von Hinter-dem-Zähler-Anlagen in modernen Stromsystemen.

Obwohl die Erfindung im Detail durch die bevorzugten Ausführungsbeispiele näher illustriert und beschrieben wurde, so ist die Erfindung nicht durch die offenbarten Beispiele eingeschränkt oder andere Variationen können vom Fachmann hieraus abgeleitet werden, ohne den Schutzumfang der Erfindung zu verlassen.

### Bezugszeichenliste

- S1: erster Schritt
- S2: zweiter Schritt
- S3: dritter Schritt
- S4: vierter Schritt
- S5: fünfter Schritt

## Patentansprüche

1. Computerimplementiertes Verfahren zur Disaggregation von Netzleistungsprofilen zur Identifizierung eines Flexibilitätspotentials für Hinter-dem-Zähler-Anlagen (DERs), wobei das Verfahren durch folgende Schritte gekennzeichnet ist:
- (S1) Bereitstellen von zeitabhängigen Netzzählerdaten, insbesondere mit einer zeitlichen Auflösung von wenigstens 15 Minuten;
- (S2) Bereitstellen von zeitabhängigen Wetterdaten, die Globalstrahlungsdaten umfassen, insbesondere mit einer zeitlichen Auflösung von wenigstens 15 Minuten;
- (S3) Bereitstellen wenigstens einer Photovoltaik-Nennleistung;
- (S4) Disaggregieren der Netzzählerdaten unter Verwendung von maschinellen Lernalgorithmen zur Identifizierung der DERs; und
- (S5) Bestimmen des Flexibilitätspotentials für die identifizierten Hinter-dem-Zähler-DERs.

2. Verfahren gemäß Anspruch 1, **dadurch gekennzeichnet, dass** die DERs wenigstens eine der folgenden Hinter-dem-Zähler-Anlagen umfassen: PV-Systeme, Batteriespeichersysteme und/oder Ladestationen für Elektrofahrzeuge.

3. Verfahren gemäß Anspruch 1 oder 2, **dadurch gekennzeichnet, dass** die Bestimmung des Flexibilitätspotentials umfasst:
- eine Bestimmung einer maximalen Drosselung der PV-Erzeugung während eines bestimmten Zeitraums;
- eine Bestimmung einer maximalen Lade- und/oder Entladekapazität von Batteriespeichersystemen; und/oder
- eine Bestimmung einer Flexibilität des Ladens von Elektrofahrzeugen basierend auf historischen Ladestatistiken.

4. Verfahren gemäß einem der vorhergehenden Ansprüche, **dadurch gekennzeichnet, dass** die Disaggregation der Netzzählerdaten eine Identifizierung eines Anteils einer Heizungs-, Lüftungs- und/oder Klimaanlagenlast umfasst.

5. Verfahren gemäß Anspruch 4, **dadurch gekennzeichnet, dass** die Berechnung des Flexibilitätspotentials umfasst:
- eine Berechnung einer Untergrenze für die Flexibilität der Heizung basierend auf dem identifizierten HVAC-Lastanteil und einer typischen thermischen Trägheit für ein Gebäude bei einer Außentemperatur an seinem Standort.

6. Verfahren gemäß einem der vorhergehenden Ansprüche, **dadurch gekennzeichnet, dass** das Verfahren umfasst:
- eine Verwendung von Transfer-Learning zur Schätzung flexibler Anlagen und Parameter von zu klassifizierenden Standorten basierend auf bereits klassifizierten Hinter-dem-Zähler-DER-Anlagen und deren jeweiligen Flexibilitätsparametern.

7. Verfahren gemäß einem der vorhergehenden Ansprüche, **dadurch gekennzeichnet, dass** die maschinellen Lernalgorithmen anpassbare regelbasierte Algorithmen und trainierbare maschinelle Lernalgorithmen umfassen.

8. System zur Disaggregation von Netzleistungsprofilen zur Identifizierung eines Flexibilitätspotentials für Hinter-dem-Zähler-Anlagen, insbesondere von dezentralen Energieressourcen (DERs), wobei das System umfasst:
- ein Modul, das ausgebildet ist, zeitabhängige Netzzählerdaten, insbesondere mit einer zeitlichen Auflösung von wenigstens 15 Minuten, zeitabhängige Wetterdaten, die Globalstrahlungsdaten umfassen, insbesondere mit einer zeitlichen Auflösung von mindestens 15 Minuten, und Photovoltaik-Nennleistungsdaten von einer DER zu empfangen;
- eine Recheneinheit, die ausgebildet ist:
- die Netzzählerdaten unter Verwendung von maschinellen Lernalgorithmen zu disaggregieren, um die DERs zu identifizieren;
- das Flexibilitätspotential für die identifizierten Hinter-dem-Zähler-DERs zu bestimmen; und
- das bestimmte Flexibilitätspotential bereitzustellen.

9. System gemäß Anspruch 8, **dadurch gekennzeichnet, dass** die Hinter-dem-Zähler-DERs wenigstens ein PV-System, ein Batteriespeichersystem und/oder eine Ladestationen für Elektrofahrzeuge umfassen.

10. System gemäß Anspruch 8 oder 9, **dadurch gekennzeichnet, dass** die Recheneinheit ausgebildet ist:
- eine maximale Drosselung der PV-Erzeugung während eines bestimmten Zeitraums zu bestimmen;
- eine maximale Lade- oder Entladekapazität von Batteriespeichersystemen zu bestimmen; und/oder
- eine Flexibilität des EV-Ladens basierend auf historischen Ladestatistiken zu bestimmen.

11. System gemäß einem der Ansprüche 8 bis 10, **dadurch gekennzeichnet, dass** die Recheneinheit dazu ausgebildet ist, bei der Disaggregation der Netzzählerdaten einen Anteil der Heizungs-, Lüftungs- und/oder Klimaanlagenlast zu identifizieren.

12. System gemäß Anspruch 11, **dadurch gekennzeichnet, dass** die Recheneinheit dazu ausgebildet ist:
- eine Untergrenze für die Flexibilität der Heizung basierend auf dem identifizierten Klimaanlagenanteil und einer typischen thermischen Trägheit für ein Gebäude bei einer Außentemperatur an seinem Standort zu berechnen.

13. System gemäß einem der Ansprüche 8 bis 12, **dadurch gekennzeichnet, dass** die Recheneinheit dazu ausgebildet ist:
- Transfer Learning zu verwenden, um flexible Anlagen und Parameter von zu klassifizierenden Standorten basierend auf bereits klassifizierten Hinter-dem-Zähler-DER-Anlagen und deren jeweiligen Flexibilitätsparametern zu schätzen.

14. System gemäß einem der Ansprüche 8 bis 13, **dadurch gekennzeichnet, dass** die maschinellen Lernalgorithmen anpassbare regelbasierte Algorithmen und trainierbare maschinelle Lernalgorithmen umfassen.

15. Computerprogrammprodukt, umfassend Befehle, die bei der Ausführung des Programms durch eine Recheneinheit, insbesondere einen Computer, diesen veranlassen, ein Verfahren und/oder Schritte des Verfahrens gemäß einem der Ansprüche 1 bis 7 auszuführen.
